# EUROPÄISCHE PATENTSCHRIFT

(11) **EP 1 092 644 B1**
(45) Veröffentlichungstag und Bekanntmachung des Hinweises auf die Patenterteilung: **16.04.2003**
(21) Anmeldenummer: 00122097.9
(22) Anmeldetag: 11.10.2000
(51) Int. Cl.: B65D 51/24, B65D 77/24, G09F 3/02, G09F 3/10

(54) **Deckel mit Deckeletikett aus anisotroper, vororientierter Folie**
Cover and label for it made from anisotropic, preoriented film
Couvercle avec étiquette fabriquée à partir d'un film anisotrope préorienté

(30) Priorität: 11.10.1999 DE 19948894
(43) Veröffentlichungstag der Anmeldung: 18.04.2001
(73) Patentinhaber: Bellaplast Holding AG, 9450 Altstaetten (CH)
(72) Erfinder: Mühlebach, Felix, 9470 Buchs SG (CH)
(74) Vertreter: Grünecker, Kinkeldey, Stockmair & Schwanhäusser Anwaltssozietät

(56) Entgegenhaltungen:
- EP-A- 0 706 955
- US-A- 4 903 843
- US-A- 4 990 345

## Beschreibung

Die Erfindung betrifft einen Deckel für einen Lebensmittelbehälter, mit einem Deckeletikett, das in zumindest einer im wesentlichen durchgängigen Verbindungszone mit dem Deckel verbunden ist, und mit einem vom Deckeletikett abgedeckten, durch zumindest abschnittsweises Abziehen des Deckeletiketts in eine Abziehrichtung freilegbaren Funktionsbereich des Deckels, wie insbesondere eine Entlüftungsöffnung oder eine Aufnahmemulde für einen Löffel, wobei der Funktionsbereich außerhalb der Verbindungszone des Deckels angeordnet ist.

Derartige Deckel mit Deckeletiketten sind bekannt und werden beispielsweise zum Verschließen von Suppenbehältern für Fertig- oder Instant-Suppen, von Behältern für Tiefkühlkost oder von Speiseeisbehältem verwendet.

Bei Suppenbehältern und bei Behältern für Tiefkühlkost besteht oft das Problem, dass der Druck im Inneren des Behälters beim Erwärmen der Suppe steigt. Um zu verhindern, dass der Deckel durch den Überdruck im Inneren des Behälters abfällt, muss der Überdruck abgelassen werden. Dazu wird der Deckel mit Entlüftungsöffnungen versehen, die normalerweise durch ein Deckeletikett abgedeckt sind. Zum Erwärmen der Suppe oder des Tiefkühlgerichts können die Entlüftungsöffnungen freigelegt werden, indem ein Abschnitt der Deckelfolie abgezogen wird. Durch die freigelegten Entlüftungsöffnungen kann der Überdruck im Inneren des Suppenbehälters entweichen

Speiseeisbehältern ist oftmals ein Löffel beigelegt, der im Deckel in einer Aufnahmemulde aufgenommen ist. Aus hygienischen Gründen ist diese Aufnahmemulde durch das Deckeletikett abgedeckt, so dass kein Schmutz an den Löffel gelangen kann. Um den Löffel aus dem Deckel nehmen zu können, muss der über der Aufnahmemulde gelegene Abschnitt des Deckeletiketts abgezogen werden.

Im folgenden werden Bereiche wie Entlüftungsöffnungen und Aufnahmemulden, die eine zusätzliche Funktion des Deckels wahrnehmen, vereinfacht als Funktionsbereiche bezeichnet.

Aus dem Stand der Technik, beispielsweise aus der DE 94 00 801 U1 und aus der EP 0 706 955 B1 ist es bekannt, das Deckeletikett im Funktionsbereich des Deckels mit parallel verlaufenden, vor dem Rand des Deckeletiketts endenden Aufreißlinien, beispielsweise Perforationen zu versehen. Zum Freilegen des Funktionsbereiches wird das Deckeletikett entlang der Aufreißlinien eingerissen und der den Funktionsbereich abdeckende Bereich des Deckeletiketts hochgeklappt. Der zum Freilegen des Funktionsbereichs hochgeklappte Bereich des Deckeletiketts bleibt mit dem Deckeletikett verbunden, da die Aufreißlinien im Abstand zum Rand des Deckeletiketts enden.

Bei den bekannten Deckeletiketten mit Aufreißlinien ist nachteilig, dass sie in einem separaten Arbeitsgang gefertigt und in ihrem Verlauf dem freizulegenden Funktionsbereich angepasst werden müssen. Dies ist aufwendig und teuer.

Der Erfindung liegt die Aufgabe zugrunde, diese Nachteile zu vermeiden und die Herstellkosten des Deckeletiketts zu verringern.

Erfindungsgemäß wird diese Aufgabe für einen Deckel der eingangs genannten Art dadurch gelöst, dass das Deckeletikett aus einer anisotropen, vororientierten Polymerfolie aus langkettigen Molekülen, mit einer bevorzugten Rissausbreitungsrichtung gefertigt ist, wobei die langkettigen Moleküle im wesentlichen parallel zur Abziehrichtung und damit zur Rissausbreitungsrichtung ausgerichtet sind.

Diese Lösung ist einfach und macht die im Stand der Technik bekannten Aufreißlinien überflüssig. Das Deckeletikett ist erfindungsgemäß aus einer anisotropen Folie gefertigt, deren mechanische Eigenschaften stark richtungsabhängig sind und bei der der Rissverlauf einer vorbestimmten Vorzugsrichtung, der Rissausbreitungsrichtung, folgt. Reißt man ein derartiges Deckeletikett an einer beliebigen Stelle ein, so verläuft der Riss nicht unkontrolliert, wie im Stand der Technik, sondern folgt unabhängig davon, wo das Deckeletikett eingerissen wurde, stets der Rissausbreitungsrichtung. Durch die Ausrichtung der bevorzugten Rissausbreitungsrichtung parallel zur Abziehrichtung des Deckeletiketts breitet sich jeder Riss mit sauberem Rissverlauf in Abziehrichtung aus und kann zum Freilegen des Funktionsbereiches verwendet werden. Die Folie ist vororientiert, besitzt also die anisotropen Eigenschaften bevor die Deckeletiketten aus der Folie durch Stanzen, Schneiden etc. hergestellt werden. Damit entfällt der zusätzliche Arbeitsgang, wie er im Stand der Technik durch das nachträgliche Einstanzen der Aufreißlinien in das Deckeletikett notwendig ist.

Zwar ist aus der US-A-4903843 eine Schrumpffolienverpackung bekannt, bei der aufgrund des vorherigen Reck- und anschließenden Schrumpfvorganges eine Anisotropie in der Wiese erreicht wird, daß das Aufreißen erleichtert wird; auch bei dieser Folie sind jedoch zusätzlich Schwächungen erforderlich. Eine parallele Ausrichtung der Moleküle der Folie ist bei einer solchen Schrumpffolie nicht gegeben.

Eine kostengünstige Anbringung des Deckeletiketts auf dem Deckel ergibt sich, wenn in einer weiteren Ausgestaltung des Deckels das Deckeletikett mit einer Klebstoffschicht aufgeklebt ist.

In einer weiteren vorteilhaften Ausgestaltung kann das Deckeletikett als Selbstklebe-Etikett ausgebildet sein. Bei Verwendung von Selbstklebe-Etiketten können Deckeletiketten beliebiger Form aus einem großen Bogen Selbstklebefolie herausgeschnitten werden. Eine nachträgliche Beschichtung des Deckeletiketts mit Klebstoff entfällt.

Damit der Funktionsbereich des Deckels leichter freizulegen ist, kann in einer weiteren vorteilhaften Ausgestaltung das Selbstklebe-Etikett oberhalb des Funktionsbereichs nichtklebend ausgestaltet sein. Dies verhindert zum einen das Festkleben des Deckeletiketts an den Rändern des Funktionsbereichs, wo hohe mechanische Belastungen auftreten, und das Deckeletikett beim Abziehen leicht einreißen kann, und zum anderen, dass beispielsweise im Funktionsbereich vorhandene Gegenstände am Deckeletikett kleben bleiben. So wird bei dieser Ausgestaltung vermieden, dass bei der Abdeckung der Aufnahmemulde für den Löffel bei Speiseeisbehältern der Löffel am Deckeletikett kleben bleibt; bei Deckeln von Lebensmittelbehältem für Fertigsuppen und Tiefkühlgerichten wird vermieden, dass Teile des Behälterinhalts am Deckeletikett kleben bleiben.

Um den Bereich oberhalb des Deckeletiketts nichtklebend auszugestalten, kann in der einen vorteilhaften Ausgestaltung der Klebstoff des Deckeletiketts oberhalb des Funktionsbereiches mit einer nichtklebenden Abdeckfolie abgedeckt sein, oder in einer anderen vorteilhaften Ausgestaltung der Bereich des Deckeletiketts oberhalb des Funktionsbereiches klebstofffrei sein.

Das Freilegen des Funktionsbereiches des Deckels durch Abziehen des Deckeletiketts wird in einer weiteren vorteilhaften Ausgestaltung dadurch erleichtert, dass die Verbindungszone, in der das Deckeletikett mit dem Deckel verbunden ist, einen Abziehbereich umgrenzt, in dem der Funktionsbereich angeordnet ist. Der Abziehbereich ist derjenige Abschnitt des Deckeletiketts, der zum Freilegen des Funktionsbereiches vom Deckel abgezogen wird. Um den Funktionsbereich vollständig freizulegen, entspricht die Breite des Abziehbereichs in Richtung quer zur Rissausbreitungsrichtung mindestens der Breite des Funktionsbereichs. Der Abziehbereich kann leichter vom Deckel abgezogen werden, wenn er nicht mit dem Deckel verbunden ist.

Wenn sich der Abziehbereich in einer weiteren vorteilhaften Ausgestaltung im wesentlichen durchgängig bis zu einem Rand des Deckeletiketts erstreckt, wird das Abziehen des Abziehbereiches und das Freilegen des Funktionsbereiches auf besonders einfache Weise möglich. Bei dieser Ausgestaltung kann der Abziehbereich vom Rand des Deckeletiketts her eingerissen und der Funktionsbereich auf einfache Weise freigelegt werden.

Die Folie, aus der das Deckeletikett gefertigt ist, kann aus einer vorgereckten Folie hergestellt sein, die durch das Recken anisotrope, stark richtungsabhängige mechanische Eigenschaften erhält und folglich vororientiert ist. Die mechanische Belastbarkeit der Folie ist in einem bestimmten Winkel zur Reckrichtung stark verringert, so dass sich bei Entstehung eines Risses der Riss nahezu ausschließlich in die bevorzugte Rissausbreitungsrichtung - im wesentlichen parallel zur Reckrichtung - der Folie ausbreitet.

Eine kostengünstige Herstellung des Deckeletiketts in nur wenigen Arbeitsschritten ergibt sich, wenn das Deckeletikett aus im wesentlichen einer Folienschicht aufgebaut ist. Dies hat gegenüber bekannten Deckeletiketten, die aus mehreren laminierten oder kaschierten Schichten aufgebaut sind, einen erheblichen Kostenvorteil. Die Folie, aus der das Deckeletikett gefertigt ist, kann in einer weiteren vorteilhaften Ausgestaltung direkt bedruckt sein. So wird vermieden, dass separat bedruckte Etiketten extra auf das Deckeletikett aufgeklebt werden und die Anzahl der zur Herstellung des Deckeletiketts notwendigen Arbeitsschritte wird verringert. Dies führt zu einer Kostensenkung bei den Herstellkosten.

In einer weiteren vorteilhaften Ausgestaltung kann die Folie, aus der das Deckeletikett gefertigt ist, aus langkettigen Molekülen, vorzugsweise aus einem Polymer, gefertigt sein. Bei Ausrichtung der langkettigen Moleküle in im wesentlichen eine Richtung wird ein stark richtungsabhängiges mechanisches Verhalten der Folie erreicht und die Folie weist bereits vor der Herstellung des Deckeletiketts - vor der Verarbeitung und dem Ausschneiden der endgültigen Form des Deckeletiketts aus einem Bogen für Deckeletiketten - anisotrope Eigenschaften und eine bevorzugte Rissausbreitungsrichtung auf.

Das Abziehen des Deckeletiketts in dem Bereich oberhalb des Funktionsbereiches und das Freilegen der Funktionsbereiche wird durch eine Greiflasche in einer weiteren vorteilhaften Ausgestaltung stark vereinfacht. Eine Greiflasche stellt dabei einen Bereich des Deckeletiketts dar, der von einem Benutzer mit der Hand einfach zu ergreifen ist, beispielsweise indem die Greiflasche gegenüber dem Deckeletikett vorsteht. Damit durch Ziehen an der Greiflasche bei dem erfindungsgemäßen Deckeletikett die vororientierte Folie auch gezielt eingerissen und der Funktionsbereich freigelegt werden kann, ist die Greiflasche am Deckeletikett in einem Bereich um das Ende einer Linie angeordnet, die vom Funktionsbereich aus entlang der bevorzugten Rissausbreitungsrichtung des Deckeletiketts verläuft. Die Breite des Deckeletiketts quer zur Rissausbreitungsrichtung entspricht in etwa der Breite des Abziehbereiches quer zur Rissausbreitungsrichtung oder zumindest des Funktionsbereiches quer zur Rissausbreitungsrichtung. Diese Ausgestaltung stellt sicher, dass beim Einreißen des Deckeletiketts durch Ziehen an der Greiflasche die sich entlang der bevorzugten Rissausbreitungsrichtung des Deckeletiketts ausbreitenden Risse so verlaufen, dass der Funktionsbereich zuverlässig freigelegt wird. Dies ist ein wesentlicher Unterschied zu den herkömmlichen Deckeletiketten mit Aufreißlinie, wo die Greiflasche an einer beliebigen Stelle angeordnet sein kann, und durch den Verlauf der Aufreißlinien der Rissverlauf in jede beliebige Richtung gelenkt werden kann.

Die Greiflasche läßt sich in einer weiteren vorteilhaften Ausgestaltung dann besonders leicht ergreifen, wenn sie am Rand des Deckeletiketts ausgebildet ist. Dabei kann die Greiflasche auch über den Rand des Deckels überstehen.

In einer weiteren vorteilhaften Ausgestaltung kann das Deckeletikett eine Einreißhilfe aufweisen, durch die das Einreißen des Deckeletiketts erleichtert ist. Die Einreißhilfe stellt einen Bereich des Deckeletiketts dar, in dem das Deckeletikett bei einer mechanischen Belastung, wie beispielsweise bei einem Ziehen an der Greiflasche, zuerst einreißen wird. Dadurch wird erreicht, dass das Deckeletikett in einem eng umgrenzten, vorbestimmten Bereich einreißt und dass, aufgrund des vorgegebenen Rissverlaufs entlang der bevorzugten Rissausbreitungsrichtung, die Funktionsbereiche im Deckel zuverlässig freigelegt werden können.

In einer weiteren vorteilhaften Ausgestaltung kann im Bereich des Übergangs zwischen der Greiflasche und dem Deckeletikett eine Einreißecke mit hoher Krümmung ausgebildet sein. Diese Einreißecke erzeugt aufgrund ihrer starken Krümmung beim Ziehen an der Greiflasche hohe mechanische Spannungen, so dass das Deckeletikett im Bereich der Einreißecke einreißt.

In einer weiteren vorteilhaften Ausgestaltung kann an zumindest einer Seite der Greiflasche im Bereich des Übergangs zwischen Greiflasche und Deckeletikett eine Anstanzung angebracht sein. Durch die Anstanzung ist es ebenfalls möglich, die Spannungen beim Anheben der Greiflasche auf einen bestimmten, lokal eng umgrenzten Bereich zu konzentrieren, so dass der Rissbeginn auf einen kleinen Bereich festgelegt ist.

Die Einreißecke oder die Anstanzung können unabhängig voneinander einzeln oder zusammen vorgesehen sein.

Damit der durch die Einreißecke und/oder die Anstanzung erzeugte Riss auch so verläuft, dass der Funktionsbereich zuverlässig freigelegt werden kann, kann in einer weiteren vorteilhaften Ausgestaltung die Einreißhilfe in der Umgebung des Schnittpunktes des Randes des Deckeletiketts mit einer entlang der Rissausbreitungsrichtung des Deckeletiketts verlaufenden Linie angeordnet sein, die von einem Bereich des Deckeletiketts ausgeht, der zwischen einem Rand des Funktionsbereichs und einem dem Funktionsbereich zugewandten Rand der Verbindungszone liegt, ausgeht. Bei dieser Anordnung der Einreißhilfe ist unabhängig von ihrer Form und unabhängig vom Vorsehen einer Greiflasche sichergestellt, dass der an der Einreißecke und/oder Anstanzung erzeugte, entlang der bevorzugten Rissausbreitungsrichtung verlaufende Riss nicht im Verbindungsbereich oder oberhalb des Funktionsbereiches endet, sondern so verläuft, dass der Funktionsbereich zuverlässig freilegbar ist.

Die Erfindung betrifft auch einen Lebensmittelbehälter, der ein Behältnis, in dem ein Lebensmittel aufbewahrt ist, und einen das Behältnis verschließenden Deckel mit einem Deckeletikett umfasst, wobei der Deckel gemäß einer der oben beschriebenen Ausgestaltungen ausgebildet ist.

Im folgenden wird der Aufbau und die Funktion des erfindungsgemäßen Deckels anhand eines Ausführungsbeispiels genauer beschrieben.

Es zeigen:
- Fig. 1: einen Speiseeisbehälter mit einer Aufnahmemulde für einen Löffel, wobei der Deckel mit einem erfindungsgemäßen Deckeletikett versehen ist;
- Fig. 2: den Speiseeisbehälter der Fig. 1 mit zum Teil abgezogenem Abziehbereich und teilweise freigelegtem Funktionsbereich;
- Fig. 3A bis 3B: einen Übergangsbereich zwischen Greiflasche und Rand des Deckeletiketts in verschiedenen Ausführungsformen gemäß Detail III der Fig. 2;
- Fig. 4: einen Tiefkühl- oder Suppenbehälter, der durch einen erfindungsgemäßen Deckel mit einem anisotropen, vororientierten Deckeletikett verschlossen ist.

Fig. 1 zeigt einen Lebensmittelbehälter 1, hier einen Speiseeisbehälter, mit einem Deckel 2 und einem Behältnis 3. Der Deckel 2 verschließt das Behältnis 3 dicht. Auf dem Deckel 2 ist ein selbstklebendes Deckeletikett 4 aufgeklebt. Das Deckeletikett 4 deckt eine Mulde 5 im Deckel 2 ab, in der ein Löffel 6 aufgenommen ist.

Die Form des Deckeletiketts 4 entspricht im wesentlichen der Form des Deckels 2 im Grundriß.

Das Deckeletikett 4 weist an seinen beiden Längsseiten im wesentlichen durchgängige Bereiche 7a und 7b auf, die mit einem Druckhaftkleber versehen sind. In diesen Verbindungsbereichen 7a, 7b ist das Deckeletikett 4 mit dem Deckel 2 verbunden. Zwischen den beiden Verbindungsbereichen 7a und 7b befindet sich ein im wesentlichen durchgängig klebstofffreier Bereich 8. Der klebstofffreie Bereich 8 ist im Ausführungsbeispiel der Fig. 1 streifenförmig ausgebildet und liegt über der Aufnahmemulde 5 für den Löffel 6. An einem Ende des Bereiches 8 ist eine Greiflasche 9 angeordnet, die vom Rand des Deckeletiketts 4 vorspringt und sich im Ausführungsbeispiel der Fig. 1 über den Rand des Deckels 2 erstreckt.

Zur Entnahme des Löffels 6 aus der Aufnahmemulde 5 wird die Greiflasche 9 ergriffen und in Richtung des Pfeils 10 nach oben gezogen. An beiden Seiten der Greiflasche 9 ist im Übergangsbereich 11 zwischen der Greiflasche 9 und dem Rand des Deckeletiketts 4 jeweils eine Einreißhilfe 11 vorgesehen. Die Einreißhilfe 11 konzentriert die beim Ziehen an der Greiflasche 9 erzeugten Kräfte derart, dass das Deckeletikett an dieser Stelle früher einreißen wird, als an einer anderen Stelle. Die dort beginnenden Risse breiten sich in Rissausbreitungsrichtung 12 aus. Durch weiteres Ziehen der Greiflasche 9 in Richtung der Aufnahmemulde 5 wird ein Bereich 8a des Deckeletiketts 4 abgezogen, der von den beiden, sich von der Einreißhilfe in Rissausbreitungsrichtung fortpflanzenden Rissen begrenzt ist. Dieser Abziehbereich 8a liegt im Ausführungsbeispiel der Fig. 5 innerhalb des klebstofffreien Bereichs 8, seine Ränder verlaufen nahe und im wesentlichen parallel zu dem Rand der jeweiligen Verbindungsbereiche 7a und 7b, so dass das Deckeletikett 4 beim Einreißen an einer Seite des sich ausbreitenden Risses gut gehalten ist.

Die Rissausbreitungsrichtung 12 verläuft parallel zur Abziehrichtung 10. Zudem ist die Breite B der Greiflasche 9 quer zur Rissausbreitungsrichtung 12 so bemessen, dass sie größer als die Breite der Aufnahmemulde 5 bzw. eines anderen Funktionsbereiches und kleiner oder gleich der Breite des klebstofffreien Bereiches 8 ist. Reißt das Deckeletikett 4 daher im Bereich der Einreißhilfe 11 zwischen Greiflasche 9 und Deckeletikett 4 ein, und breitet sich der so entstandene Riss dann in Rissverlaufsrichtung 12 aus, so erreicht der Riss einen Bereich C zwischen dem Rand der Aufnahmemulde 5 und dem Rand des klebstofffreien Bereiches 8 und legt die Aufnahmemulde 5 frei. Durch diese Bemessungsrichtschnur ist folglich sichergestellt, dass beim Einreißen des Deckeletiketts im Bereich der Einreißhilfe 11 die Risse so verlaufen, daß die Aufnahmemulde 5 oder ein anderer Funktionsbereich des Deckels 2 komplett unterhalb des Abziehbereiches 8a liegt.

An dem der Greiflasche 9 abgewandten Ende des Deckeletiketts 4 kann sich der klebstofffreie Bereich 8 oder der Abziehbereich 8a bis zum Rand fortsetzen. Alternativ können sich die Haftbereiche 7a und 7b an dem der Greiflasche 9 gegenüberliegenden Ende des Deckeletiketts 4 um die Aufnahmemulde herum erstrecken und so das Deckeletikett an drei Seiten der Aufnahmemulde 5 mit dem Deckel verbinden.

Die Fig. 2 zeigt das Deckeletikett 4 der Fig. 1 mit teilweise bereits abgezogenem Abziehbereich, so dass bereits ein Teil der Aufnahmemulde 5 freigelegt ist. Durch weiteres Ziehen an der Greiflasche 9 in Abziehrichtung 10 wird der Abziehbereich 8 weiter abgezogen und die Aufnahmemulde 5 für den Löffel vollständig freigelegt.

Die Risskante 13 verläuft in der vorgegebenen Rissausbreitungsrichtung der vororientierten Folie, aus der das Deckeletikett 4 gefertigt ist. Der Rissverlauf erstreckt sich im wesentlichen parallel zur Erstreckung der Aufnahmemulde 5 in Längsrichtung des Löffels.

Die Fig. 3A bis 3C zeigen unterschiedliche Ausgestaltungen der Einreißhilfe im Übergangsbereich 11 zwischen der Greiflasche 9 und dem Deckeletikett 4. Um den Ort des ersten Einreißens des Deckeletiketts und damit den Rissverlauf entlang der bevorzugten Rissverlaufsrichtung der vororientierten Folie genau zu lokalisieren, ist der Bereich 11 so ausgestaltet, dass die beim Hochziehen der Greiflasche ausgeübte Kraft auf einen kleinen Bereich des Deckeletiketts konzentriert wird. In diesem Bereich wird das Deckeletikett einreißen. Durch geeignete Positionierung von Einreißhilfen 11 am Deckeletikett, wobei die Einreißhilfen nicht auf den Rand beschränkt sind, sondern auch im Inneren des Deckeletiketts angeordnet sein können, kann die Breite des der jeweiligen Einreißhilfe zugeordneten Abziehbereiches 8a bestimmt werden.

In Fig. 3A ist der Übergangsbereich 11 zwischen Greiflasche 9 und Deckeletikett 4 als eine scharfe Ecke ausgebildet, in der das durch die Verbindungsbereiche 7a und 7b gehaltene Deckeletikett 4 beim Ziehen an der Greiflasche 9 einreißen wird. Sobald ein Riss im Bereich 11 entstanden ist, breitet er sich bei weiterem Ziehen an der Greiflasche 9 in Abziehrichtung 10, parallel zur bevorzugten Rissausbreitungsrichtung des Deckeletiketts aus.

In Fig. 3B ist der Bereich 11 mit einer länglichen Anstanzung 14 versehen, die sich an der Seite der Greiflasche 9 im wesentlichen in Rissausbreitungsrichtung 12 erstreckt. An dem dem Deckelinneren zugewandten Grund der Anstanzung 14 bildet sich bei Hochziehen der Greiflasche 9 bereits bei geringem Ziehen an der Lasche ein Riss.

In Fig. 3C ist der Bereich 11 mit einer keilförmigen Ausnehmung 15 versehen, deren dem Deckelinneren zugewandter Grund eine hohe Krümmung bzw. eine Spitze aufweist. An dieser Spitze der Ausnehmung 15, die somit einen Eckenbereich bildet, entsteht bei Hochziehen der Greiflasche 9 ein Riss. Am Grund des Eckenbereiches 15 kann zusätzlich eine Anstanzung 14 vorgesehen sein.

Um das Einreißen der Deckelfolie zu ermöglichen, sind nur kleine Anstanzungen 14 bzw. Eckenbereiche 15 vorzusehen. Die Abmessungen dieser Maßnahmen zur Rissbildung bei Hochziehen der Greiflasche 9 betragen höchstenfalls wenige Millimeter bis unter einem Millimeter.

In Fig. 4 ist das erfindungsgemäße Deckeletikett auf einen Deckel aufgebracht, der ein Behältnis für Fertigsuppen dicht verschließt. Die Bezugszeichen der Fig. 4 entsprechen denen der Fig. 1 und 2.

Das Deckeletikett 4 ist ein Selbstklebe-Etikett aus einer vorgereckten Polymerfolie. Das Deckeletikett 4 weist wieder zwei Haftbereiche 7a und 7b auf, in denen das Selbstklebe-Etikett 4 mit dem Deckel 2 klebend verbunden ist. Die beiden Bereiche 7a und 7b werden durch einen streifenförmigen, mit einer Abdeckfolie (nicht gezeigt) abgedeckten Bereich 8 voneinander getrennt, der sich geradlinig über das Deckeletikett erstreckt. Innerhalb des geradlinigen Bereiches 8 sind an den Randbereichen des Deckels 2 einander gegenüberliegend zwei Entlüftungsöffnungen 16a und 16b angeordnet. Die Entlüftungsöffnungen 16a und 16b müssen zum Erwärmen der Suppe freigelegt werden, damit der im Inneren des Behältnisses 3 entstehende Überdruck entweichen kann. Dazu wird der Abziehbereich 8a abgezogen, indem das Deckeletikett, wie beim Ausführungsbeispiel der Fig. 1 und 2 an einer der Greiflaschen ergriffen wird, und die Greiflasche nach oben gezogen wird. Im Bereich 11 sind an beiden Seiten der Greiflasche 9 zur einfacheren Rissbildung Eckenbereiche 15, die in eine Anstanzung 14 münden, vorgesehen. Im Bereich dieser Anstanzung 14 entsteht der Riss, der sich in Rissausbreitungsrichtung 12 fortpflanzt, wenn die Greiflasche 9 abgezogen wird. Damit wird durch die zu beiden Seiten der Greiflasche gelegenen Bereiche 11 der Abziehbereich 8a bestimmt: der Abziehbereich ist auch hier wieder ausgehend von den Bereichen 11 durch die bevorzugte Rissausbreitungsrichtung der Deckelfolie 4 bestimmt.

## Patentansprüche

1. Deckel für einen Lebensmittelbehälter, mit einem Deckeletikett, das in zumindest einer im wesentlichen durchgängigen Verbindungszone mit dem Deckel verbunden ist, und mit einem vom Deckeletikett abgedeckten, durch zumindest abschnittsweises Abziehen des Deckeletiketts in eine Abziehrichtung freilegbaren Funktionsbereich des Deckels, wie insbesondere eine Entlüftungsöffnung oder eine Aufnahmemulde für einen Löffel, wobei der Funktionsbereich außerhalb der Verbindungszone des Deckels angeordnet ist, **dadurch gekennzeichnet, dass** das Deckeletikett (4) aus einer anisotropen, vororientierten Polymerfolie aus langkettigen Molekülen, mit einer bevorzugten Rissausbreitungsrichtung (12) gefertigt ist, wobei die langkettigen Moleküle im wesentlichen parallel zur Abziehrichtung und damit zur Rissausbreitungsrichtung (12) ausgerichtet sind.

2. Deckel nach Anspruch 1, **dadurch gekennzeichnet, dass** das Deckeletikett (4) mittels einer Klebstoffschicht auf den Deckel (2) aufgeklebt ist.

3. Deckel nach Anspruch 2, **dadurch gekennzeichnet, dass** das Deckeletikett (4) aus einem Selbstklebe-Etikett gefertigt ist.

4. Deckel nach Anspruch 3, **dadurch gekennzeichnet, dass** das Selbstklebe-Etikett oberhalb des Funktionsbereichs (5, 16a, 16b) nicht klebend ist.

5. Deckel nach Anspruch 4, **dadurch gekennzeichnet, dass** das Selbstklebe-Etikett oberhalb des Funktionsbereichs (5, 16a, 16b) mit einer Abdeckfolie abgedeckt ist.

6. Deckel nach Anspruch 4, **dadurch gekennzeichnet, dass** das Selbstklebe-Etikett oberhalb des Funktionsbereichs (5, 16a, 16b) im wesentlichen klebstofffrei ist.

7. Deckel nach einem der oben genannten Ansprüche, **dadurch gekennzeichnet, dass** die Verbindungszone (7a, 7b) einen Abziehbereich (8a) des Deckeletiketts (4) umgrenzt, in dem die Entlüftungsöffnung angeordnet ist.

8. Deckel nach Anspruch 7, **dadurch gekennzeichnet, dass** sich der Abziehbereich (8a) im wesentlichen durchgängig bis zu einem Rand des Deckeletiketts (4) erstreckt.

9. Deckel nach einem der oben genannten Ansprüche, **dadurch gekennzeichnet, dass** das Deckeletikett (4) aus einer vorgereckten Folie hergestellt ist.

10. Deckel nach einem der oben genannten Ansprüche, **dadurch gekennzeichnet, dass** das Deckeletikett (4) aus im wesentlichen einer Folienschicht aufgebaut ist.

11. Deckel nach einem der oben genannten Anspruche, **dadurch gekennzeichnet, dass** die anisotrope, vororientierte Folie bedruckt ist

12. Deckel nach einem der oben genannten Ansprüche, **dadurch gekennzeichnet, dass** das Deckeletikett (4) mit einer Greiflasche (9) versehen ist, die quer zur bevorzugten Rissausbreitungsrichtung (12) des Deckeletiketts (4) im wesentlichen die gleiche Breite aufweist wie der nicht klebende Bereich oberhalb des Funktionsbereichs (5, 16a, 16b).

13. Deckel nach Anspruch 12, **dadurch gekennzeichnet, dass** die Greiflasche (9) am Rand des Deckeletiketts (4) ausgebildet ist.

14. Deckel nach einem der oben genannten Ansprüche, **dadurch gekennzeichnet, dass** das Deckeletikett (4) mit einer Einreißhilfe (11) versehen ist, durch die das Einreißen des Deckeletiketts (4) erleichtert ist.

15. Deckel nach einem der Ansprüche 12 bis 14, **dadurch gekennzeichnet, dass** die Einreißhilfe (11) im Bereich des Übergangs zwischen der Greiflasche (9) und dem Deckeletikett (4) angeordnet ist.

16. Deckel nach Anspruch 14 oder 15, **dadurch gekennzeichnet, dass** die Einreißhilfe (11) in der Umgebung des Schnittpunktes des Randes des Deckeletiketts (4) mit einer entlang der Rissausbreitungsrichtung (12) des Deckeletiketts (4) verlaufenden Linie angeordnet ist, die von einem Bereich (C) des Deckeletiketts ausgeht, der zwischen einem Rand des Funktionsbereichs (5, 16a, 16b) und einem dem Funktionsbereich zugewandten Rand der Verbindungszone (7a, 7b) liegt, ausgeht.

17. Deckel nach einem der Ansprüche 14 bis 16, **dadurch gekennzeichnet, dass** die Einreißhilfe (11) eine Einreißecke mit einem Abschnitt hoher Krümmung aufweist.

18. Deckel nach einem der Ansprüche 14 bis 17, **dadurch gekennzeichnet, dass** die Einreißhilfe (11) eine Anstanzung aufweist.

19. Deckel nach einem der Ansprüche 12 bis 18, **dadurch gekennzeichnet, dass** die Greiflasche in einem Abziehbereich (8a) angeordnet ist.

20. Lebensmittelbehälter, umfassend ein Behältnis, in dem ein Lebensmittel aufbewahrt ist, und einen das Behältnis verschließenden Deckel, **dadurch gekennzeichnet, dass** der Deckel (2) nach einem der oben genannten Ansprüche ausgestaltet ist.

## Claims

1. A lid for a foodstuffs container, having a lid label which is connected to the lid, at least in a substantially continuous connecting zone, and having a function region of the lid, particularly such as a ventilation opening or a receiving recess for a spoon, which is covered by the lid label and may be exposed by peeling off at least a portion of the lid label in a peel-off direction, the function region being arranged outside the connecting zone of the lid, **characterised in that** the lid label (4) is manufactured from an anisotropic, preoriented polymer film of long-chain molecules having a preferred tear growth direction (12), the long-chain molecules being aligned substantially parallel to the peel-off direction and therefore to the tear growth direction (12).

2. A lid according to Claim 1, **characterised in that** the lid label (4) is affixed to the lid (2) by means of an adhesive layer.

3. A lid according to Claim 2, **characterised in that** the lid label (4) is manufactured as a self-adhesive label.

4. A lid according to Claim 3, **characterised in that** the self-adhesive label is not adhesive above the function region (5, 16a, 16b).

5. A lid according to Claim 4, **characterised in that** the self-adhesive label is covered with a cover film above the function region (5, 16a, 16b).

6. A lid according to Claim 4, **characterised in that** the self-adhesive label is substantially free of adhesive above the function region (5, 16a, 16b).

7. A lid according to one of the preceding claims, **characterised in that** the connecting zone (7a, 7b) surrounds a peel-off region (8a) of the lid label (4), in which the ventilation opening is arranged.

8. A lid according to Claim 7, **characterised in that** the peel-off region (8a) extends substantially continuously to an edge of the lid label (4).

9. A lid according to one of the preceding claims, **characterised in that** the lid label (4) is manufactured from a pre-stretched film.

10. A lid according to one of the preceding claims, **characterised in that** the lid label (4) is composed of substantially one film layer.

11. A lid according to one of the preceding claims, **characterised in that** the anisotropic, preoriented film is printed.

12. A lid according to one of the preceding claims, **characterised in that** the lid label (4) is provided with a gripping tab (9) which, transversely to the preferred tear growth direction (12) of the lid label (4), has substantially the same width as the non-adhesive region above the function region (5, 16a, 16b).

13. A lid according to Claim 12, **characterised in that** the gripping tab (9) is constructed at the edge of the lid label (4).

14. A lid according to one of the preceding claims, **characterised in that** the lid label (4) is provided with a tear aid (11) which facilitates tearing of the lid label (4).

15. A lid according to one of Claims 12 to 14, **characterised in that** the tear aid (11) is arranged in the region of the transition between the gripping tab (9) and the lid label (4).

16. A lid according to Claim 14 or 15, **characterised in that** the tear aid (11) is arranged in the vicinity of the point of intersection between the edge of the lid label (4) and a line extending along the tear growth direction (12) of the lid label (4), said line starting from a region (C) of the lid label, which is located between an edge of the function region (5, 16a, 16b) and an edge of the connecting zone (7a, 7b) which faces the function region.

17. A lid according to one of Claims 14 to 16, **characterised in that** the tear aid (11) has a tear corner having a portion of greater curvature.

18. A lid according to one of Claims 14 to 17, **characterised in that** the tear aid (11) has a punched portion.

19. A lid according to one of Claims 12 to 18, **characterised in that** the gripping tab is arranged in a peel-off region (8a).

20. A foodstuffs container comprising a receptacle in which a foodstuff is preserved, and a lid closing the receptacle, **characterised in that** the lid (2) is constructed according to one of the preceding claims.

## Revendications

1. Couvercle pour un récipient à produit alimentaire, avec une étiquette de couvercle, reliée au couvercle en au moins une zone de liaison essentiellement continue, et avec une zone fonctionnelle du couvercle couverte par l'étiquette de couvercle, susceptible d'être dégagée par un arrachage au moins d'une section de l'étiquette de couvercle dans une direction d'arrachage, comme particulièrement une ouverture d'aération ou bien une auge de réception pour une cuillère, la zone fonctionnelle étant disposée à l'extérieur de la zone de liaison du couvercle, **caractérisé en ce que** l'étiquette de couvercle (4) est fabriquée à partir d'une feuille polymère pré-orientée, anisotrope, formée de molécules à chaîne longue, avec une direction de propagation de déchirement préférentielle (12), les molécules à chaîne longue étant orientées essentiellement parallèlement à la direction d'arrachage et, ainsi, à la direction de propagation de déchirement (12).

2. Couvercle selon la revendication 1, **caractérisé en ce que** l'étiquette de couvercle (4) est collée sur le couvercle (2) à l'aide d'une couche d'adhésif.

3. Couvercle selon la revendication 2, **caractérisé en ce que** l'étiquette de couvercle (4) est fabriquée à partir d'une étiquette auto-adhésive.

4. Couvercle selon la revendication 3, **caractérisé en ce que** l'étiquette auto-adhésive n'est pas adhésive dans la zone située au-dessus de la zone fonctionnelle (5, 16a, 16b)

5. Couvercle selon la revendication 4, **caractérisé en ce que** l'étiquette auto-adhésive est couverte d'une feuille de recouvrement, au-dessus de la zone fonctionnelle (5, 16a, 16b).

6. Couvercle selon la revendication 4, **caractérisé en ce que** l'étiquette auto-adhésive est essentiellement exempte d'adhésif au-dessus de la zone fonctionnelle (5, 15a, 16b).

7. Couvercle selon l'une des revendications citées ci-dessus, **caractérisé en ce que** la zone de liaison (7a, 7b) délimite une zone d'arrachage (8a) de l'étiquette de couvercle (4), dans laquelle est disposée l'ouverture de d'aération.

8. Couvercle selon la revendication 7, **caractérisé en ce que** la zone d'arrachage (8a) s'étend de façon essentiellement continue jusqu'à un bord de l'étiquette de couvercle (4).

9. Couvercle selon l'une des revendications citées ci-dessus, **caractérisé en ce que** l'étiquette de couvercle (4) est fabriquée à partir d'une feuille pré-étirée.

10. Couvercle selon l'une des revendications citées ci-dessus, **caractérisé en ce que** l'étiquette de couvercle (4) est constituée essentiellement d'une couche de feuille.

11. Couvercle selon l'une des revendications citées ci-dessus, **caractérisé en ce que** la feuille anisotrope pré-orientée est imprimée.

12. Couvercle selon l'une des revendications citées ci-dessus, **caractérisé en ce que** l'étiquette de couvercle (4) est munie d'une patte de saisie (9) présentant, transversalement par rapport à la direction de propagation de déchirement préférentielle (12) de l'étiquette de couvercle (4), essentiellement la même largeur que la zone non adhésive se trouvant au-dessus de la zone fonctionnelle (5, 16a, 16b).

13. Couvercle selon la revendication 12, **caractérisé en ce que** la patte de saisie (9) est réalisée sur le bord de l'étiquette de couvercle (4).

14. Couvercle selon l'une des revendications citées ci-dessus, **caractérisé en ce que** l'étiquette de couvercle (4) est munie d'un moyen auxiliaire de déchirement initial (11), au moyen duquel le déchirement initial de l'étiquette de couvercle (4) est facilité.

15. Couvercle selon l'une des revendications 12 à 14, **caractérisé en ce que** le moyen auxiliaire de déchirement initial (11) est disposé dans la zone de la transition entre la patte de saisie (9) et l'étiquette de couvercle (4).

16. Couvercle selon l'une des revendications 14 ou 15, **caractérisé en ce que** le moyen auxiliaire de déchirement initial (11) est disposé dans l'environnement du point d'intersection du bord de l'étiquette de couvercle (4) avec une ligne s'étendant de long de la direction de propagation de déchirement (12) de l'étiquette de couvercle (4), qui part d'une zone (C) de l'étiquette de couvercle, située entre un bord de la zone fonctionnelle (5, 16a, 16b) et un bord, tourné vers la zone fonctionnelle, de la zone de liaison (7a, 7b).

17. Couvercle selon l'une des revendications 14 à 16, **caractérisé en ce que** le moyen auxiliaire de déchirement initial (11) présente un angle de déchirement ayant une portion à forte courbure.

18. Couvercle selon l'une des revendications 14 à 17, **caractérisé en ce que** le moyen auxiliaire de déchirement initial (11) présente un estampage.

19. Couvercle selon l'une des revendications 12 à 18, **caractérisé en ce que** la patte de saisie est disposée dans une zone d'arrachage (8a).

20. Récipient pour produit alimentaire, comprenant un récipient dans lequel est conservé un produit alimentaire et un couvercle obturant le récipient, **caractérisé en ce que** le couvercle (2) est réalisé selon l'une des revendications citées ci-dessus.
